# EUROPÄISCHE PATENTSCHRIFT

(11) **EP 3 803 006 B1**
(45) Veröffentlichungstag und Bekanntmachung des Hinweises auf die Patenterteilung: **10.08.2022**
(21) Anmeldenummer: 19730295.3
(22) Anmeldetag: 06.06.2019
(51) Int. Cl.: E05B 85/10, E05B 77/06, E05B 81/06, E05B 81/42

(54) **TÜRGRIFFANORDNUNG FÜR EIN KRAFTFAHRZEUG**
DOOR HANDLE ASSEMBLY FOR A MOTOR VEHICLE
ENSEMBLE POIGNÉE DE PORTE CONÇU POUR UN VÉHICULE AUTOMOBILE

(30) Priorität: 03.09.2018 DE 102018121433
(43) Veröffentlichungstag der Anmeldung: 14.04.2021
(73) Patentinhaber: Huf Hülsbeck & Fürst GmbH & Co. KG, 42551 Velbert (DE)
(72) Erfinder: VELICANIN, Mensur, 42549 Velbert (DE)
(74) Vertreter: Zenz Patentanwälte Partnerschaft mbB
(86) Internationale Anmeldenummer: PCT/EP2019/064852
(87) Internationale Veröffentlichungsnummer: WO 2020/048654

(56) Entgegenhaltungen:
- WO-A1-2017/070307
- CN-B- 105 649 437
- DE-A1-102010 037 070
- US-A1- 2017 292 297

## Beschreibung

Die Erfindung richtet sich auf eine Türgriffanordnung für ein Kraftfahrzeug, aufweisend einen Griffträger, eine Handhabe und eine an dem Griffträger bewegbar gelagerte Grundplatte, welche relativ zu dem Griffträger bewegbar ist und an welcher die Handhabe mit Bezug auf die Grundplatte relativ bewegbar gelagert ist, wobei die Handhabe zumindest eine Ruhestellung und eine Handhabungsstellung, in welcher die Handhabe bei Einbau in eine Fahrzeugtür zur Betätigung gegenüber einer Außenseite der Fahrzeugtür in eine Ausstellrichtung ausgestellt angeordnet ist, einnehmen kann, und wobei die Grundplatte an dem Griffträger aus einer Ruhelage, in welcher die Handhabe in ihrer Ruhestellung angeordnet ist, in eine Arbeitslage, in welcher die Handhabe in ihrer Handhabungsstellung angeordnet ist, bewegbar ausgebildet ist, und wobei ein Masseausgleichselement an der an dem Griffträger bewegbar gelagerten Grundplatte gelagert ist, welches eine Bewegung der Handhabe aus ihrer Ruhestellung heraus bei einer auf die Handhabe wirkenden Trägheitskraft bei einem Fahrzeugunfall blockierend ausgebildet ist.

Eine Türgriffanordnung der vorstehend beschriebenen Art ist zum Beispiel aus der US 2017/292297 A1 bekannt.

Türgriffanordnungen für ein Kraftfahrzeug können als Innen- oder Außengriff ausgeführt sein, wobei sich die vorliegende Erfindung auf eine Türgriffanordnung für einen Außengriff bezieht. Für solche Türgriffanordnungen gibt es eine Vielzahl von verschiedenen Konstruktionen und Ausführungsformen, bei denen zum Beispiel der Griffträger auf der Rückseite der Fahrzeugtür, d.h. innenseitig des Kraftfahrzeugs, befestigt ist. Die an dem Griffträger angebrachte Handhabe steht bei solchen Ausführungsformen üblicherweise von der Fahrzeugtür hervor und stört sowohl den ästhetischen Eindruck des Kraftfahrzeugs als auch die Fahrzeug-Aerodynamik. Um diese Nachteile zu vermeiden, sind aus dem Stand der Technik Türgriffanordnungen bekannt, bei denen die Außenseite der Handhabe in ihrer Ruhestellung, in welcher sie nicht gebraucht wird, nahezu flächenbündig zur Außenkontur der Fahrzeugtür, also strakbündig, verläuft. Eine solche Handhabe ist zum Öffnen der Fahrzeugtür in eine Handhabungsstellung überführbar, in welcher die Handhabe gegenüber der Außenkontur der Fahrzeugtür vorsteht und von einem Benutzer hintergriffen und verschwenkt werden kann, um die Fahrzeugtür zu öffnen.

Eine solche Türgriffanordnung ist zum Beispiel für Elektroautos der Firma Tesla Motors Inc. sowie aus der DE 10 2013 212 198 A1 bekannt. Diese bekannte Türgriffanordnung weist eine in ihrer Ruhestellung strakbündig angeordnete Handhabe auf, die aus der Ruhestellung in eine Handhabungsstellung motorgetrieben bewegbar ist. Eine solche Handhabe wird vorzugsweise bei Elektroautos eingesetzt, bei denen die Handhabe ausschließlich mit einem strombetriebenen Antrieb aus ihrer strakbündigen bzw. flächenbündigen Ruhestellung, in welcher die Handhabe zur Reduzierung des Luftwiderstandes angeordnet ist, in die Handhabungsstellung ausfährt, wenn sich ein legitimierter Bediener dem Kraftfahrzeug nähert. Sobald die Handhabe nicht mehr gebraucht wird, fährt sie wieder in die Ruhestellung und verschwindet somit in der Karosserie, um keinen Luftwiderstand zu erzeugen.

Ferner sind der Anmelderin Konstruktionen von Türgriffanordnungen der eingangs bezeichneten Art bekannt, bei denen die Handhabe bewegbar an einer Grundplatte gelagert ist, wobei die Grundplatte wiederum in eine Ausstellrichtung der Handhabe bewegbar an einem Griffträger gelagert ist. Zur Öffnung einer Fahrzeugtür wird die Grundplatte in Ausstellrichtung bewegt, wodurch die Handhabe in eine ausgefahrene Position gegenüber der Fahrzeugtür gelangt. In dieser ausgefahrenen Position kann dann ein Benutzer die Handhabe hintergreifen, um die Fahrzeugtür zu öffnen. Für diese, der Anmelderin bekannten Konstruktionen sind die Maßnahmen zur Sicherung der Grundplatte und der Handhabe im Fall eines Fahrzeugunfalls sehr komplex und erfordern viel Bauraum, um ein ungewünschtes Ausfahren der Grundplatte oder ein ungewolltes Ausschwenken der Handhabe bei einem Fahrzeugunfall infolge von auf die Handhabe wirkenden Trägheitskräften zu vermeiden, wobei Funktionsabläufe für einen Normalbetrieb und einen Notbetrieb der Türgriffanordnung zu berücksichtigen sind, was die Komplexität der Konstruktion erhöht.

Der Erfindung liegt die Aufgabe zugrunde eine Lösung zu schaffen, die auf konstruktiv einfache Weise eine verbesserte Türgriffanordnung für ein Kraftfahrzeug und insbesondere ein innovatives Konzept bereitstellt, um ein ungewolltes Öffnen der Fahrzeugtür im Fall eines Fahrzeugunfalls zu verhindern.

Bei einer Türgriffanordnung der eingangs bezeichneten Art wird die Aufgabe erfindungsgemäß dadurch gelöst, dass das Masseausgleichselement als ein einarmiger Hebel ausgebildet ist, welcher an der Grundplatte drehbar gelagert ist.

Vorteilhafte und zweckmäßige Ausgestaltungen und Weiterbildungen der Erfindung ergeben sich aus den Unteransprüchen.

Durch die Erfindung wird eine Türgriffanordnung für ein Kraftfahrzeug zur Verfügung gestellt, die sich durch eine einfache Konstruktion und durch ein besonderes Konzept zur Sicherung der Türgriffanordnung vor einer ungewünschten Öffnung einer Fahrzeugtür im Fall eines Fahrzeugunfalls bei Einwirkung von Trägheitskräften auf die Türgriffanordnung auszeichnet. Die erfindungsgemäße Sicherung erlaubt eine Lagerung der Handhabe an einer Grundplatte, welche für eine Betätigung der Handhabe aus einer Ruhelage in eine Arbeitslage bewegt wird, wobei die Handhabe mit der Grundplatte mitbewegt wird und an dieser schwenkbar gelagert ist. Ebenso wie die Handhabe bewegt sich auch das Masseausgleichselement mit der Grundplatte mit.

Die Erfindung sieht in Ausgestaltung vor, dass die Handhabe in der Ruhestellung und in der Handhabungsstellung unverschwenkt an der Grundplatte angeordnet ist, wobei die Handhabe durch einen Benutzer manuell aus der Handhabungsstellung in eine Betätigungsstellung zur Öffnung der Fahrzeugtür bewegbar ausgebildet ist, und wobei die Handhabe in der Handhabungsstellung relativ zu der Grundplatte verschwenkt angeordnet ist.

Ferner ist in Ausgestaltung der Erfindung vorgesehen, dass das Masseausgleichselement um eine an der Grundplatte angeordnete Gelenkachse drehbar gelagert ist. Dabei ist die Gelenkachse die gelenkige Verbindung eines Lagerungshebels und der Grundplatte, so dass eine bereits vorhandene Achse gleichzeitig für das Masseausgleichselement genutzt wird.

Dementsprechend sieht die Erfindung in weiterer Ausgestaltung vor, dass die Grundplatte über einen Lagerungshebel mit dem Griffträger verbunden ist und die Handhabe über eine an der Grundplatte angeordnete Betätigungsachse schwenkbar gelagert ist, wobei der Lagerungshebel um eine an dem Griffträger angeordnete Ausfahrachse drehbar gelagert ist. Der Lagerungshebel dient zum Ausfahren der Grundplatte.

Besonders günstig auf eine Kompensation aller bei einem Fahrzeugunfall wirkenden Momente ist es, wenn die Gelenkachse zwischen der Betätigungsachse und der Ausfahrachse angeordnet ist.

Die Erfindung sieht ferner in Ausgestaltung der Türgriffanordnung vor, dass das Masseausgleichselement einen von der Gelenkachse beabstandet angeordneten Massekörper aufweist und ein elastisch verformbares Ausrichtungselement das Masseausgleichselement in Richtung der Handhabe drängt.

Eine einfache und effektive Maßnahme ist in Ausgestaltung der Erfindung dadurch gegeben, dass das elastisch verformbare Ausrichtungselement als eine Torsionsfeder ausgebildet ist, welche um die Gelenkachse gewunden ist und von welcher sich ein erster Federschenkel an der Grundplatte und ein zweiter Federschenkel an dem Masseausgleichselement abstützen.

Damit das Masseausgleichselement seine maximale Wirksamkeit entfallen kann und in einer dazu notwendigen Stellung gehalten wird, sieht die Erfindung in Ausgestaltung vor, dass die Grundplatte eine Anschlagfläche aufweist, wobei das elastisch verformbare Ausrichtungselement den Massekörper zumindest abschnittsweise gegen die Anschlagfläche drückt, welche zwischen der Handhabe und dem Massekörper angeordnet ist.

Konstruktiv besonders günstig und den Bauraum ausnutzend ist es, wenn in Ausgestaltung der Erfindung der Massekörper ausschließlich in eine von der Handhabe wegweisende Richtung um die Gelenkachse schwenkbar gelagert ist.

Für ein gezieltes Einwirken auf die Handhabe im Fall eines Fahrzeugunfalls ist es in Ausgestaltung der Erfindung von Vorteil, wenn an dem Massekörper eine Kontaktfläche ausgebildet ist, welche zu einem an der Handhabe ausgebildeten Kontaktpunkt ausgerichtet ausgebildet ist.

Schließlich ist in Ausgestaltung der Erfindung vorgesehen, dass die Kontaktfläche in eine von der Gelenkachse wegweisende Richtung rampenförmig ansteigend ausgebildet ist. Dadurch kann die Wirkung der Kompensation durch das Masseausgleichselement erhöht werden.

Gemäß der Erfindung kann die Handhabe bei Einbau in eine Fahrzeugtür in Ruhestellung strakbündig mit der Außenseite der Fahrzeugtür verlaufend angeordnet sein oder gegenüber der Außenseite der Fahrzeugtür in eine Ausstellrichtung in einer für einen Bediener nicht-betätigbaren Stellung ausgestellt angeordnet sein. Beide Stellungen weisen dabei aerodynamische Vorteile gegenüber einer Handhabe auf, die dauerhaft in der Handhabungsstellung angeordnet ist.

Es versteht sich, dass die vorstehend genannten und nachstehenden noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen. Der Rahmen der Erfindung ist nur durch die Ansprüche definiert.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist.

In der Zeichnung zeigt:
Figur 1 eine schematische Seitenansicht eines Kraftfahrzeugs mit mehreren erfindungsgemäßen Türgriffanordnungen,
Figur 2 eine perspektivische Ansicht der erfindungsgemäßen Türgriffanordnung mit einer in einer Ruhestellung strakbündig bzw. flächenbündig mit der Außenseite einer Fahrzeugtür verlaufend angeordneten Handhabe,
Figur 3 einer Perspektivansicht der erfindungsgemäßen Türgriffanordnung mit einer in einer Handhabungsstellung und gegenüber der Außenseite der Fahrzeugtür ausgestellt angeordneten Handhabe,
Figur 4 eine Perspektivansicht auf die an einer in einer Ruhelage angeordneten Grundplatte gelagerte Handhabe in einer Ruhestellung,
Figur 5 eine Perspektivansicht auf die an der in einer Arbeitslage angeordneten Grundplatte gelagerte Handhabe in einer Handhabungsstellung,
Figur 6 eine perspektivische Vorderansicht auf die erfindungsgemäße Türgriffanordnung,
Figur 7 eine perspektivische Rückansicht auf die erfindungsgemäße Türgriffanordnung,
Figur 8 eine perspektivische Einzelteilansicht auf die Grundplatte und die mehrteilig ausgeführte Handhabe,
Figur 9 eine perspektivische Schnittansicht der Grundplatte,
Figur 10 eine Draufsicht auf die in der Ruhestellung angeordnete Handhabe, die in der Ruhelage angeordnete Grundplatte und einen in einer Einfahrstellung angeordneten Lagerungshebel,
Figur 11 eine Draufsicht auf die in der Handhabungsstellung angeordnete Handhabe, die in der Arbeitslage angeordnete Grundplatte und den in einer Ausfahrstellung angeordneten Lagerungshebel,
Figur 12 eine Draufsicht auf die in einer Betätigungsstellung angeordnete Handhabe, die in der Arbeitslage angeordnete Grundplatte und den in einer Ausfahrstellung angeordneten Lagerungshebel,
Figur 13 eine Perspektivansicht auf ein Stellelement der Türgriffanordnung,
Figur 14 eine Schnittansicht einer Bewegungsumfangskontur des Stellelements und einer Lagerungshebel-Sperre,
Figur 15 eine perspektivische Ansicht auf das Stellelement und den Lagerungshebel,
Figur 16 eine Schnittansicht einer Mitnehmerkontur des Stellelements,
Figur 17 eine Perspektivansicht auf den Lagerungshebel und die Lagerungshebel-Sperre,
Figur 18 eine Schnittansicht der Figur 17, wobei die Lagerungshebel-Sperre mit dem Lagerungshebel in Eingriff steht,
Figur 19 eine Perspektivansicht auf einen Blockierungshebel und ein Notausfahrelement,
Figur 20 eine Detaildraufsicht auf die Handhabe und den Blockierungshebel,
Figur 21 eine Perspektivansicht auf den Lagerungshebel und das Notausfahrelement,
Figur 22 eine Perspektivansicht auf das Stellelement und das Notausfahrelement,
Figur 23 eine perspektivische Ansicht auf den Blockierungshebel und die Lagerungshebel-Sperre,
Figur 24 eine Draufsicht auf die Türgriffanordnung, wobei die Handhabe in der Ruhestellung und der Lagerungshebel in einer Einfahrstellung angeordnet sind und wobei die Lagerungshebel-Sperre mit dem Lagerungshebel in Eingriff steht,
Figur 25 eine Draufsicht auf die Türgriffanordnung in einem Normalbetrieb, wobei die Handhabe in der Handhabungsstellung und der Lagerungshebel in einer Ausfahrstellung angeordnet sind und wobei der Blockierungshebel eine Bewegung des Notausfahrelements blockiert,
Figur 26 eine Draufsicht auf die Türgriffanordnung in dem Normalbetrieb, wobei die Handhabe in der Betätigungsstellung und der Lagerungshebel in der Ausfahrstellung angeordnet sind und wobei der Blockierungshebel eine Bewegung des Notausfahrelements blockiert,
Figur 27 eine Draufsicht auf die Türgriffanordnung in einem Notbetrieb, wobei die Handhabe entgegen ihrer Ausstellrichtung bewegt angeordnet ist und wobei der Blockierungshebel eine Bewegung des Notausfahrelements freigibt,
Figur 28 eine Draufsicht auf die Türgriffanordnung in dem Notbetrieb, wobei die Handhabe in der Handhabungsstellung angeordnet ist und wobei das Notausfahrelement den Lagerungshebel in die Ausfahrstellung bewegt hat,
Figur 29 eine Draufsicht auf die Türgriffanordnung in dem Notbetrieb, wobei die Handhabe in der Betriebsstellung angeordnet ist,
Figur 30 eine perspektivische Ansicht auf ein an der Grundplatte gelagertes Masseausgleichselement,
Figur 31 eine perspektivische Ansicht auf das Masseausgleichselement,
Figur 32 eine weitere perspektivische Ansicht auf das an der Grundplatte gelagertes Masseausgleichselement und
Figur 33 eine Draufsicht auf das Masseausgleichselement und die Handhabe.

In Figur 1 ist ein Kraftfahrzeug 1 in Form eines PKWs exemplarisch dargestellt, welches in dem Beispiel über vier Fahrzeugtüren 2 (zwei davon sind aus Figur 1 ersichtlich) verfügt, die über eine jeweilige Türgriffanordnung 3 und insbesondere mit Hilfe einer Handhabe 4 der Türgriffanordnung 3 geöffnet werden können. Die Fahrzeugtüren 2 werden über ein jeweiliges Türschloss 5 fest verschlossen und können von außen nur über eine jeweilige Bewegung der Handhabe 4 geöffnet werden. Diese Bewegung an der Handhabe 4 besteht in einem Normalbetrieb der Türgriffanordnung 3 aus einer Ziehbewegung, welche beispielsweise von einem Mikrotaster erkannt wird, woraufhin ein elektrisches Öffnen des Schlosses 5 der Fahrzeugtür 2 erfolgt. Durch die entsprechende Bewegung der Handhabe 4 lässt sich die zugehörige Fahrzeugtür 2 dann öffnen. Im Fall eines stromlosen Notbetriebs ist die Türgriffanordnung 3 derart ausgebildet, dass auch ein manuelles Öffnen der Fahrzeugtür 2 durch eine von einem Bediener bewirkte Betätigung der Handhabe 4 möglich ist. Im Notbetrieb wird die entsprechende Bewegung der Handhabe 4 über ein Fahrzeugtüröffnungsmittel 6, welches im vorliegenden Fall ein Bowdenzugsystem ist, auf das entsprechende Schloss 5 übertragen. Im Sinne der Erfindung ist unter einem Normalbetrieb eine Betriebsweise der Türgriffanordnung zu verstehen, bei welcher das Ver- und Entriegeln von Fahrzeugtüren (und auch Klappen) rein elektrisch mittels einer Antriebseinheit erfolgt, wobei die Handhabe 4 ebenfalls elektrisch aus einer Ruhestellung in eine Handhabungsstellung, in welcher ein Benutzer die Handhabe 4 zum Öffnen der Fahrzeugtür 2 betätigen kann, bewegt wird. Ferner ist im Sinne der Erfindung unter einem stromlosen Notbetrieb eine Betriebsweise zu verstehen, bei welcher die Fahrzeugelektronik ausgefallen ist (beispielsweise bei einer leeren Fahrzeugbatterie) und die Handhabe 4 manuell von einem Benutzer in die Handhabungsstellung auf mechanische Weise bewegt werden muss, damit ein Benutzer die Handhabe 4 zur Entriegelung und Öffnung der Fahrzeugtür 2 betätigen kann.

Die Figur 2 zeigt in perspektivischer Ansicht eine der Fahrzeugtüren 2 und die zum Öffnen der Fahrzeugtür 2 dienende Handhabe 4. In der Figur 2 ist die Handhabe 4 - bei Einbau der Türgriffanordnung 3 in die Fahrzeugtür 2 - in etwa bündig zur Außenseite 7 der Fahrzeugtür 2, d.h. strakbündig bzw. flächenbündig, angeordnet. In dieser Stellung befindet sich die Handhabe 4 in einer Ruhestellung, in welcher sie nicht gebraucht wird. Es sei darauf hingewiesen, dass die vorliegende Erfindung nicht auf Handhaben 4 beschränkt ist, die in ihrer Ruhestellung flächenbündig bzw. strakbündig angeordnet sind. Vielmehr sind von der Erfindung zusätzlich Ausführungsformen umfasst, bei denen die Handhabe 4 gegenüber der Außenseite 7 der Fahrzeugtür 2 derart ausgestellt angeordnet ist, dass die Handhabe 4 dennoch für einen Bediener nicht betätigbar bzw. handhabbar ist, weil die Handhabe 4 in dieser Stellung von einem Bediener nicht hintergriffen werden kann. Aus der in Figur 2 gezeigten Ruhestellung ist die Handhabe 4 in eine in Figur 3 gezeigte Handhabungsstellung überführbar, in welcher sie gegenüber der Außenseite 7 der Fahrzeugtür 2 vorsteht. Demnach ist die Handhabe 4 in ihrer Handhabungsstellung aus der Fahrzeugtür 2 hervorstehend angeordnet. In dieser vorstehenden oder aus der Außenseite 7 ausgefahrenen Handhabungsstellung kann ein Bediener die Handhabe 4 hintergreifen und betätigen bzw. handhaben, um die Fahrzeugtür 2 zu öffnen. Gemäß der vorliegenden Erfindung erfolgt das Überführen der Handhabe 4 aus der Ruhestellung in die Handhabungsstellung mittels eines mechanischen Stellelements 8, welches im Normalbetrieb von einem Antriebsmotor 9 (siehe zum Beispiel Figuren 6 und 7) bewegt wird. Es können für den Normalbetrieb Annäherungssensoren oder sonstige Sensoren vorgesehen sein, um entsprechend den Antriebsmotor 9 in Betrieb zu nehmen und dadurch das Stellelement 8 zu bewegen, damit die Handhabe 4 aus der Ruhestellung in die Handhabungsstellung gebracht wird, sobald ein Bediener sich dem Türgriffanordnung 3 bzw. der Handhabe 4 nähert. Zu diesem Zweck können aus dem Stand der Technik bekannte Annäherungssensoren in der Handhabe 4 verbaut sein, die bei Erkennung eines berechtigten Bedieners oder ID-Gebers ein Signal an eine Fahrzeugsteuereinrichtung senden, wodurch der Antriebsmotor 9 in Betrieb gesetzt wird und für die Ausstellung der Handhabe 4 in die Handhabungsstellung sorgt.

Die erfindungsgemäße Türgriffanordnung 3 umfasst die Handhabe 4 und einen Griffträger 10, welcher innenseitig an der Fahrzeugtür 2 anbringbar ist. Der Griffträger 10 lagert oder trägt die übrigen Bauteile der Türgriffanordnung 3, wobei auch andere Bauteile an dem Griffträger 10 anbringbar sind. Dabei kann der Antriebsmotor 9 an dem Griffträger 10 oder an der Fahrzeugtür 2 oder im Bereich der Fahrzeugtür 2 befestigt sein. In den Figuren 2 und 3 ist der Griffträger 10 hinter der Außenseite 7 der Fahrzeugtür 2 zu erkennen. Wie aus den Figuren 4 und 5 zu erkennen ist, ist an dem Griffträger 10 eine Grundplatte 11 gelagert, welche relativ zu dem Griffträger 10 bewegbar ist und an welcher die Handhabe 4 gelagert ist. Die Figuren 4 und 5 zeigen quasi-transparente Ansichten der Türgriffanordnung 3, wobei in Figur 4 die Grundplatte 11 in einer Ruhelage und gleichzeitig die an der Grundplatte 11 gelagerte Handhabe 4 in ihrer Ruhestellung angeordnet sind, wohingegen in Figur 5 die Grundplatte 11 in einer Arbeitslage und gleichzeitig die an der Grundplatte 11 gelagerte Handhabe 4 in ihrer Handhabungsstellung angeordnet sind. Wie der Vergleich der verschiedenen Stellungen von Grundplatte 11 und Handhabe 4 in den Figuren 4 und 5 zeigt, ist die Handhabe 4 bei einer Bewegung der Grundplatte 11 aus der Ruhelage in die Arbeitslage unbewegt an der Grundplatte 11 angeordnet. Folglich wird die Handhabe 4 bei einer Bewegung der Grundplatte 11 aus der Ruhestellung in die Handhabungsstellung mit der Grundplatte 11 mitbewegt, ohne dass sich die Handhabe 4 relativ zu der Grundplatte 11 bewegt. Entsprechend ist die Grundplatte 11 die Handhabe 4 aus der Ruhestellung in die Handhabungsstellung bewegend ausgebildet. Die Bewegung der Grundplatte 11 und der Handhabe 4 erfolgt dabei in eine quer zum Griffträger 10 gerichtete Ausstellrichtung 12, die beispielsweise aus den Figuren 4 und 5 ersichtlich ist.

In der Figur 5 ist die Grundplatte 11 aus ihrer in Figur 4 gezeigten Ruhelage in ihrer Arbeitslage bewegt angeordnet, so dass die Handhabe 4 aus ihrer Ruhestellung in ihrer Handhabungsstellung bewegt angeordnet ist. Diese Situationen sind nochmals in den Figuren 10 und 11 gezeigt, wobei hier als Bauteile der Türgriffanordnung 3 lediglich die Handhabe 4, ein Lagerungshebel 14, ein Bewegungshebel 15 dargestellt sind. Der Lagerungshebel 14 und der Bewegungshebel 15 dienen zum Ausstellen der Grundplatte 11, wobei der Lagerungshebel 14 um eine an dem Griffträger 10 angeordnete Ausfahrachse 16 drehbar gelagert ist, wohingegen der Bewegungshebel 15 um eine an dem Griffträger 10 angeordnete Schwenkachse 17 drehbar gelagert ist. Im Normalbetrieb ist der beispielsweise aus den Figuren 6 und 7 ersichtliche Antriebsmotor 9 in Betrieb und bewegt das Stellelement 8, welches wiederum auf den Lagerungshebel 14 einwirkt und diesen um die Ausfahrachse 14 dreht, wodurch die Grundplatte 11 aus der in Figur 10 gezeigten Ruhelage in die in Figur 11 gezeigte Arbeitslage gelangt. Die Grundplatte 11 ist folglich über den Lagerungshebel 14 und auch den Bewegungshebel 15 mit dem Griffträger 10 gelenkig verbunden, wobei nur der Lagerungshebel 14 angetrieben wird, um die Grundplatte 11 zu bewegen. Dabei wird die Bewegung des Lagerungshebels 14 über die Grundplatte 11 und einen sich parallel zu der Grundplatte 11 erstreckenden Übertragungsbügel 18 (siehe zum Beispiel Figur 7) auf den Bewegungshebel 15 übertragen. Somit ist die Grundplatte 11 an dem Griffträger 10 aus der Ruhelage, in welcher die Handhabe 4 in ihrer Ruhestellung angeordnet ist, in die Arbeitslage, in welcher die Handhabe 4 in ihrer Handhabungsstellung angeordnet ist, bewegbar ausgebildet, wobei die Handhabe 4 in der Handhabungsstellung bei Einbau in eine Fahrzeugtür 2 zur Betätigung gegenüber der Außenseite 7 der Fahrzeugtür 2 in die Ausstellrichtung 12 ausgestellt angeordnet ist, wie es Figur 11 zeigt. In der Ruhelage der relativ zu dem Griffträger 10 bewegbar gelagerten Grundplatte 11 ist der Lagerungshebel 14 in einer Einfahrstellung angeordnet (siehe Figur 10), wohingegen in der Arbeitslage der Grundplatte 11 der Lagerungshebel 14 in einer Ausfahrstellung angeordnet ist (siehe Figur 11). In Figur 12 ist die Handhabe 4 aus der in Figur 11 gezeigten Handhabungsstellung nun in eine Betriebsstellung verschwenkt angeordnet, was durch eine Betätigung durch einen Benutzer geschieht, der an der Handhabe 4 zieht. Die in Figur 11 gezeigte Betriebsstellung der Handhabe 4 soll nur exemplarisch die Verschwenkbarkeit der Handhabe 4 an der Grundplatte 11 demonstrieren. In einem Normalbetrieb reicht eine Verschwenkung der Handhabe 4 von 2° aus, damit ein Mikroschalter zur elektrischen Öffnung der Fahrzeugtür 2 betätigt wird, wohingegen in einem Notbetrieb ein größerer Hub bzw. eine Verschwenkung der Handhabe 4 um einen größeren Winkel bewirkt, dass das Bowdenzugssystem 6 zur mechanischen Öffnung der Fahrzeugtür 2 verwendet wird. Die Handhabe 4 ist über eine an der Grundplatte 11 angeordnete Betätigungsachse 19 schwenkbar gelagert, wie es beispielsweise die Figur 12 zeigt. Aus den Figuren 10 bis 12 ergibt sich folglich, dass die Handhabe 4 in der Ruhestellung und in der Handhabungsstellung unverschwenkt an der Grundplatte 11 angeordnet ist, wobei die Handhabe 4 durch einen Benutzer manuell aus der Handhabungsstellung in die Betätigungsstellung zur Öffnung der Fahrzeugtür 2 bewegbar ausgebildet ist, wobei die Handhabe 4 in der Betätigungsstellung relativ zu der Grundplatte 11 verschwenkt angeordnet ist. Die Handhabe 4 ist mehrteilig aufgebaut, was beispielsweise aus Figur 8 ersichtlich ist, und umfasst einen Blendenkörper 20 und einen von dem Blendenkörper 4 im zusammengebauten Zustand zumindest teilweise überdeckten Hauptkörper 21, wobei in der Darstellung der Figur 12 der Blendenkörper 20 transparent dargestellt ist, damit die Ausfahrachse 16 zu sehen ist.

Nachdem zuvor die grundlegende Funktionsweise der Türgriffanordnung 3 für einen Ausstellvorgang und eine Betätigung der Handhabe 4 sehr allgemein beschrieben wurde, wird nun auf die erfindungsgemäßen Besonderheiten eingegangen, die für eine Blockierung bzw. Sperrung der Ausfahrbewegung verantwortlich sind, damit im Fall eines Fahrzeugunfalls infolge von auf die Türgriffanordnung 3 wirkenden Trägheitskräften die Grundplatte 11 nicht unerwünscht in ihre Ausfahrstellung ausfährt und die Handhabe 4 unerwünscht in eine Betriebsstellung verschwenkt wird. Dabei wird nachstehend sowohl zwischen einem Normalbetrieb und einem Notbetrieb der Türgriffanordnung 3 als auch zwischen einer Sperrung bzw. Blockierung der Grundplatte 11 und der Handhabe 4 unterschieden.

Die Figuren 24 bis 29 richten sich auf die Blockierung der Grundplatte 11 in ihrer Ruhelage und auf das Aufheben der Blockierung, um die Handhabe 4 betätigen zu können, wobei sich die Figuren 25 und 26 auf einen Normalbetrieb der Türgriffanordnung 3 und die Figuren 27 bis 29 auf einen Notbetrieb der Türgriffanordnung 3 beziehen.

In Figur 24 ist die Türgriffanordnung 3 nicht im Betrieb und die Grundplatte 11 an dem Griffträger 10 gesichert, so dass die Grundplatte 11 im Fall eines Fahrzeugunfalls in ihrer Ruhelage verbleibt. In der Ruhelage der Grundplatte 11 steht eine Lagerungshebel-Sperre 22 mit dem Lagerungshebel 14 in Eingriff und blockiert eine Bewegung des Lagerungshebels 14 aus der Einfahrstellung heraus. Die Lagerungshebel-Sperre 22 ist zum Beispiel in den Figuren 17 und 18 näher gezeigt und in Form eines einarmigen Hebels ausgebildet, wobei die Lagerungshebel-Sperre 22 um eine Sperrachse 23 drehbar an dem Griffträger 10 gelagert ist. Dabei ist die Lagerungshebel-Sperre 22 um die Sperrachse 23 in eine Sperrstellung, in welcher die Lagerungshebel-Sperre 22 mit dem Lagerungshebel 14 in Eingriff steht, und in eine Freigabestellung, in welcher die Lagerungshebel-Sperre 22 mit dem Lagerungshebel 14 außer Eingriff steht und den Lagerungshebel 14 freigibt, drehbar an dem Griffträger 10 gelagert. Die Lagerungshebel-Sperre 22 befindet sich in Figur 24 in der Sperrstellung, wobei die Figuren 17 und 18 diese Situation für de Lagerungshebel 14 und die Lagerungshebel-Sperre 22 zeigen. Zur Blockierung bzw. Sperrung einer Bewegung der Grundplatte 11 aus der Ruhelage heraus ist an der Lagerungshebel-Sperre 22 ein Rasthaken 24 angeformt, welcher in der Sperrstellung einen an dem Lagerungshebel 14 ausgebildeten Rastansatz 25 derart hintergreift, dass die Lagerungshebel-Sperre 22 den Lagerungshebel 14 in der Einfahrstellung hält. Diese EingriffsStellung ist in den Figuren 17 und 18 dargestellt, wobei Figur 18 eine Schnittansicht ist. Die Lagerungshebel-Sperre 22 ist dabei in Richtung des Lagerungshebels 14 federbelastet, so dass ersichtlich ist, dass die Federkraft derart zu dimensionieren ist, dass sie einer im Fall eines Fahrzeugunfalls wirkenden Trägheitskraft Stand hält.

Zur Aufhebung dieser Sperrung bzw. Blockierung des Lagerungshebels 14 in einem Normalbetrieb der Türgriffanordnung 3 wird bei Annäherung eines berechtigten Benutzers der Antriebsmotor 9 in Betrieb genommen, der wiederum das Stellelement 8 bewegt. Dabei dreht der Antriebsmotor 9 das Stellelement 8 im Uhrzeigersinn um eine an dem Griffträger 10 gelagerte Antriebsachse 26, so dass sich das motorisch angetriebene Stellelement 8 aus einer in Figur 24 gezeigten Nulllage heraus in eine in Figur 25 gezeigte Normalbetriebslage bewegt bzw. dreht. Die Drehung des Stellelements 8 aus der Nulllage in die Normalbetriebslage bewirkt zwei Aspekte, die nacheinander folgend ablaufen. Durch Drehung des Stellelements 8 aus der Nulllage heraus bewegt das Stellelement 8 zuerst die Lagerungshebel-Sperre 22 aus der Sperrstellung in die Freigabestellung, die aus Figur 25 ersichtlich ist. Um die Lagerungshebel-Sperre 22 aus der Sperrstellung in die Freigabestellung zu bewegen, ist an dem Stellelement 8 eine Bewegungsumfangskontur 28 ausgebildet, die aus den Figuren 13 und 14 ersichtlich ist. Die Bewegungsumfangskontur 28 weist einen Neutral-Umfangsabschnitt 29 und einen Entsperrungs-Umfangsabschnitt 30 auf. Dabei ist der Entsperrungs-Umfangsabschnitt 30 mit einem größeren Abstand 31 (siehe zum Beispiel Figur 14) zu der Antriebsachse 26 als der Neutral-Umfangsabschnitt 29 ausgebildet ist. Dieser größere Abstand 31 ergibt sich aus dem Umstand, dass der Neutral-Umfangsabschnitt 29 als eine Einkerbung oder ein Einschnitt in die Umfangswandung der Bewegungsumfangskontur 28 bei dem gezeigten Ausführungsbeispiel ausgebildet ist, wohingegen der Entsperrungs-Umfangsabschnitt 30 der Umfangswandung der Bewegungsumfangskontur 28 entspricht, die kreisförmig auf einem konstanten Radius verläuft. In der Sperrstellung ist ein von der Lagerungshebel-Sperre 22 in Richtung des Stellelements 8 abragender Ansatz 32 mit seinem freien Ende in dem als Einkerbung ausgebildeten Neutral-Umfangsabschnitt 29 angeordnet. Wenn nun das Stellelement 8 um die Antriebsachse 26 von dem Antriebsmotor 9 gedreht wird, dann bewegt sich der Neutral-Umfangsabschnitt 29 von dem Ansatz 32 der Lagerungshebel-Sperre 22 weg und der Ansatz 32 liegt an dem Entsperrungs-Umfangsabschnitt 30 an, wobei aufgrund des größeren Radius des Entsperrungs-Umfangsabschnitts 30 die Lagerungshebel-Sperre 22 um die Sperrachse 23 in eine von dem Stellelement 8 wegweisende Richtung verschwenkt wird, wodurch der Rasthaken 24 außer Eingriff mit dem Rastansatz 25 gelangt. Mit anderen Worten liegt in der Nulllage des Stellelements 8 die Lagerungshebel-Sperre 22 an dem Neutral-Umfangsabschnitt 29 an und ist in der Sperrstellung angeordnet, wohingegen in der Normalbetriebslage des Stellelements 8 die Lagerungshebel-Sperre 22 von dem Entsperrungs-Umfangsabschnitt 30 in die Freigabestellung gedrängt angeordnet ist. Dementsprechend ist das Stellelement 8 die Lagerungshebel-Sperre 22 aus der Sperrstellung in die Freigabestellung bewegend ausgebildet, indem das Stellelement 8 bei seiner Bewegung aus der Nulllage in die Normalbetriebslage die federbelastete Lagerungshebel-Sperre 22 in eine von dem Lagerungshebel 14 wegweisende Richtung drängt. Damit gibt die Lagerungshebel-Sperre 22 den Lagerungshebel 14 frei, wobei dieser sich nicht selbsttätig in die Ausfahrstellung bewegt, da eine Hebelrückstellfeder 27 (siehe beispielsweise Figuren 7, 21 und 30) auf den Lagerungshebel 14 eine in Richtung der Einfahrstellung wirkende Kraft ausübt. In einem der Freigabe des Lagerungshebels 14 folgenden Schritt sorgt das Stellelement 8 dafür, dass nach Freigabe des Lagerungshebels 14 durch Bewegung der Lagerungshebel-Sperre 22 in die Freigabestellung der Lagerungshebel 14 in die Ausfahrstellung bewegt wird, so dass alle angesprochenen Bauteile nach den zwei Schritten die in Figur 25 gezeigten Stellungen einnehmen. Damit der Lagerungshebel 14 in seine Ausfahrstellung überführt wird und dadurch die Grundplatte 11 in die Arbeitslage sowie die Handhabe 4 in ihre ausgestellte Handhabungsstellung gelangen, ist an dem Stellelement 8 eine Mitnehmerkontur 33 ausgebildet (siehe Figuren 13 oder 15). Diese Mitnehmerkontur 33, die als ein sich in axialer Richtung erstreckender Steg ausgebildet ist, gelangt in Anlage an den Lagerungshebel 14 und drängt diesen bei Drehung des Stellelements 8 in die Ausfahrstellung. Der Lagerungshebel 14 ist ferner mit einem ersten Hebelarm 34 und einem zweiten Hebelarm 35 ausgebildet, wobei der erste Hebelarm 34 mit der Grundplatte 11 über eine Gelenkachse 36 gelenkig verbunden ist, wie beispielsweise die Figuren 10 bis 12 zeigen. Somit ist bei einer Bewegung des Stellelements 8 aus der Nulllage in die Normalbetriebslage die Mitnehmerkontur 33 gegen den zweiten Hebelarm 35 drückend und den Lagerungshebel 14 aus der Einfahrstellung in die Ausfahrstellung bewegend ausgebildet. Wie aus der Figur 16 ersichtlich ist, ist die Mitnehmerkontur 33 mit Bezug auf die Antriebsachse 26 axial und umfangsmäßig versetzt zu der Bewegungsumfangskontur 28 an dem Stellelement 8 ausgebildet. Damit von dem Stellelement 8 zuerst die Lagerungshebel-Sperre 22 aus der Sperrstellung bewegt wird und anschließend der Lagerungshebel 14 in die Ausfahrstellung bewegt wird, ist die Mitnehmerkontur 33 umfangsmäßig versetzt zu der Bewegungsumfangskontur 28 an dem Stellelement 8 ausgebildet, so dass zunächst die Bewegungsumfangskontur 28 auf die Lagerungshebel-Sperre 22 einwirkt und anschließend nach der Bewegung der Lagerungshebel-Sperre 22 aus der Sperrstellung in die Freigabestellung die Mitnehmerkontur 33 den Lagerungshebel 14 in die Ausfahrstellung bewegt. Um die Zeitdauer dieser beiden Schritte gering zu halten und die Handhabe 4 zeitlich schnell auszustellen, ist die Mitnehmerkontur 33 mit einem größeren Radialabstand 37 zu der Antriebsachse 26 als die Bewegungsumfangskontur 28 ausgebildet, wie aus Figur 16 ersichtlich ist. Aus der in Figur 25 gezeigten Stellung kann nun in einem Normalbetrieb der Türgriffanordnung 3 die Handhabe 4 von einem Benutzer hintergriffen werden und zur Öffnung der Fahrzeugtür 2 verschwenkt werden, wobei im Normalbetrieb eine Verschwenkung von etwa 2° um die Betätigungsachse 19 ausreichend ist, um einen Mikrotaster zur elektrischen Türöffnung zu aktivieren. Wie aus der Figur 26 ersichtlich ist, verbleibt die Lagerungshebel-Sperre 22 auch bei einer Bewegung der Handhabe 4 in die in Figur 26 gezeigte Betriebsstellung in der Freigabestellung. Die Lagerungshebel-Sperre 22 gelangt erst bei einer Zurückbewegung des Stellelements 8 in seine Nulllage wieder in die Sperrstellung, in welcher die Lagerungshebel-Sperre 22 dann mit dem Lagerungshebel 14 in Eingriff steht, wobei hierbei ebenfalls die zwei vorstehend beschriebenen Schritte zur Entsperrung und Ausstellung durchlaufen werden, jedoch in umgekehrter Reihenfolge.

Die Figuren 27 bis 29 zeigen einen stromlosen Notbetrieb der Türgriffanordnung 3, wenn die Fahrzeugelektronik beispielsweise aufgrund einer leeren Fahrzeugbatterie nicht funktioniert und das Stellelement 8 zum elektrischen Öffnen einer Fahrzeugtür 2 nicht in Betrieb genommen werden kann. Um die in Figur 24 gezeigte Sperrung bzw. Blockierung der Grundplatte 11 aufzuheben, ist die Türgriffanordnung 3 derart ausgebildet, dass ein Benutzer in einem Notfall die Handhabe 4 einwärts entgegen der Ausstellrichtung 12 bewegen kann. Eine derartige Stellung ist in Figur 27 gezeigt, in welcher die Handhabe 4 bei einem Notbetrieb der Türgriffanordnung 3 einwärts bewegt entgegen der Ausstellrichtung 12 angeordnet ist. Die einwärts gerichtete Bewegung der Handhabe 4 ist dadurch möglich, weil die Betätigungsachse 19, um welche die Handhabe 4 verschwenkbar an der Grundplatte 11 gelagert ist, gegen eine von einem Rückstellelement 38 ausgeübte Rückstellkraft entgegen der Ausstellrichtung 12 an der Grundplatte 11 bewegbar gelagert ist (siehe Figur 9). Die Grundplatte 11 weist zwei Lagerungsarme auf, die sich in Richtung der Ausstellrichtung 12 erstrecken, wobei die zwei Lagerungsarme 39 in entsprechende Aufnahmen in der Handhabe 4 eingesteckt und dort mit der Handhabe 4 gelenkig verbunden sind. Das Rückstellelement 38 ist elastisch verformbar ausgebildet und in dem Ausführungsbeispiel nach Art einer Torsionsfeder ausgeführt, wobei das Rückstellelement 38 in einem Aufnahmeraum 40 von einem der beiden Lagerungsarme 39 untergebracht ist und gegen die Betätigungsachse 19 in die Ausstellrichtung 12 drückt. Damit die Bewegung der Betätigungsachse 19 entgegen der Ausstellrichtung 12 geführt ist, ist in dem Lagerungsarm 39 eine Führungsausnehmung 41 ausgebildet, in welcher die Betätigungsachse 19 begrenzt bewegbar ist. Durch diese einwärts gerichtete Bewegung der Handhabe 4 bzw. bei einer Bewegung der Betätigungsachse 19 entgehen der Ausstellrichtung 12, was in Figur 27 gezeigt ist, gelangt ein an der Handhabe 4 ausgebildeter Betätigungsansatz 42 (siehe zum Beispiel Figuren 8 und 20) in Anlage an einen Blockierungshebel 43 (siehe Figur 27) und verschwenkt den Blockierungshebel 43 um eine Hebelachse 44, über welche der Blockierungshebel 43 an dem Griffträger 10 drehbar gelagert ist. Dabei ist der Blockierungshebel 43 zwischen einer Blockierungsstellung und einer Neutralstellung bewegbar. In Figur 24, in welcher die Grundplatte 11 an einer Ausfahrbewegung am Griffträger 10 blockiert bzw. gesperrt gehalten ist, ist der Blockierungshebel 43 in seiner Blockierungsstellung angeordnet, wohingegen durch die einwärts gerichtete Bewegung der Handhabe 4 der Betätigungsansatz 42 den Blockierungshebel 43 aus seiner Blockierungsstellung in seine Neutralstellung bewegt, wobei diese Bewegung eine Schwenkbewegung um die Hebelachse 44 ist, durch die der Blockierungshebel 43 in eine von der Handhabe 4 weg gerichteten Richtung bewegt wird. Der Blockierungshebel 43 ist federbelastet an dem Griffträger 10 gelagert, so dass eine in Richtung der Blockierungsstellung wirkende Kraft auf den Blockierungshebel 43 wirkt und diese Kraft bestrebt ist, den Blockierungshebel 43 in seiner Blockierungsstellung zu halten oder ihn in seine Blockierungsstellung zurückzudrängen. Durch die Bewegung des Blockierungshebels 43 aus einer Blockierungsstellung in seine Neutralstellung wird ferner die Lagerungshebel-Sperre 22 aus ihrer Sperrstellung in ihre Freigabestellung bewegt. Wie beispielsweise aus der Figur 23 ersichtlich ist, liegt das freie Ende der Lagerungshebel-Sperre 22 auf einer der Handhabe 4 abgewandten Seite des Blockierungshebels 43 an, so dass eine Bewegung des Blockierungshebels 43 in eine von der Handhabe 4 wegweisende Richtung die Lagerungshebel-Sperre 22 in eine von der Handhabe 4 wegweisende Richtung mitbewegt, wie es in Figur 27 gezeigt ist. Damit drängt bei einer Bewegung des Blockierungshebels 43 aus seiner Blockierungsstellung in seine Neutralstellung der Blockierungshebel 43 die in Richtung ihrer Sperrstellung federbelastete Lagerungshebel-Sperre 22 in die von dem Lagerungshebel 14 wegweisende Freigabestellung. Dadurch ist das Lagerungshebel 14 in seiner Bewegung freigegeben, da die Lagerungshebel-Sperre 22 nun in ihrer Freigabestellung angeordnet ist. Da aber der Lagerungshebel 14 durch die Hebelrückstellfeder 27 in seiner Einfahrstellung gehalten ist, ist zur Ausfahrbewegung der Grundplatte 11 im Notbetrieb der Türgriffanordnung 3 ein Notausfahrelement 45 vorgesehen. Das Notausfahrelement 45 ist an dem Griffträger 10 zwischen einer Grundstellung (siehe Figur 24) und einer Notbetriebsstellung (siehe Figur 27) drehbar gelagert, wobei in dem dargestellten Ausführungsbeispiel das Notausfahrelement 45 an der Ausfahrachse 16 gelagert ist, an welcher auch der Lagerungshebel 14 gelagert ist. Dabei ist das Notausfahrelement 45 bei seiner Bewegung in die Notbetriebsstellung den Lagerungshebel 14 in die Ausfahrstellung bewegend ausgebildet. Das Notausfahrelement 45 ist mit einem Steuerhebelarm 46 ausgebildet, von dem ein freies Ende in der Ruhelage der Grundplatte 11 an dem Blockierungshebel 43 anliegt und von dem Blockierungshebel 43 in der Grundstellung blockiert gehalten ist. Mit anderen Worten liegt der Blockierungshebel 43 in der Grundstellung an dem Steuerhebelarm 46 an und blockiert eine Bewegung des Notausfahrelements 45 in Richtung der Notbetriebsstellung. Durch die durch die Handhabe 4 bewirkte Bewegung des Blockierungshebels 43 aus seiner Blockierungsstellung in seine Neutralstellung gibt der in Richtung der Handhabe 4 federbelastete Blockierungshebel 43 das Notausfahrelement 45 für eine Bewegung aus der Grundstellung in die Notbetriebsstellung frei. Wie aus den Figuren 24 bis 26 zu erkennen ist, ist der Blockierungshebel 43 in einem Normalbetrieb der Türgriffanordnung 3 in seiner Blockierungsstellung angeordnet, wobei der Blockierungshebel 43 das Notausfahrelement 45 in der Grundstellung hält. In Figur 27 ist nun das Notausfahrelement 45 für den stromlosen Notbetrieb für eine Bewegung in Richtung seiner Notbetriebsstellung frei, wobei das Notausfahrelement 45 in Richtung seiner Notbetriebsstellung federbelastet ist. Zu diesem Zweck ist eine Ausfahrfeder 47, die als Torsionsfeder ausgebildet ist, um die Ausfahrachse 16 gewunden, wobei die Federschenkel sich sowohl an dem Griffträger 10 als auch an dem Notausfahrelement 45 abstützen. Wie beispielsweise aus Figur 21 ersichtlich ist, ist an dem Steuerhebelarm 46 des Notausfahrelements 45 ein Mitnehmerelement 48 ausgebildet. Das Mitnehmerelement 48 gelangt bei einer Bewegung des Notausfahrelements 45 aus der Grundstellung in die Notbetriebsstellung in Anlage an den Lagerungshebel 14 und drängt den Lagerungshebel 14 in die Ausfahrstellung, wie es in Figur 28 gezeigt ist, in welcher der Lagerungshebel 14 nun in seiner Ausfahrstellung angeordnet ist. Es ist ersichtlich, dass die Kraft der Ausfahrfeder 47 größer dimensioniert ist als die Kraft der Hebelrückstellfeder 27. Damit die Grundplatte 11 nicht über die Ausfahrstellung hinaus bewegt wird, ist an dem Notausfahrelement 45 ein Stopper-Hebel 49 ausgebildet. Der Stopper-Hebel 49 bewegt sich bei einer Bewegung des Notausfahrelements 45 aus der Grundstellung in die Notbetriebsposition in Richtung des Stellelements 8. In der Notbetriebsposition liegt dann der Stopper-Hebel 49 an einer an dem Stellelement 8 ausgebildeten Stopper-Kontur 50 an, wie es in den Figuren 22 und 28 gezeigt ist. Auf die vorstehend beschriebene Weise wird in einem stromlosen Notbetrieb die Handhabe 4 über die Grundplatte 11 von einem Benutzer manuell ausgestellt, so dass die Handhabe 4 nun im Notbetrieb betätigt und verschwenkt werden kann, wie es in Figur 29 gezeigt ist. Durch die von einem Benutzer bewirkte Verschwenkung der Handhabe 4 wird über einen Bowdenzug-Hebel 51 das nach Art eines Bowdenzugs ausgebildete Fahrzeugtüröffnungsmittel 6 betätigt, um im Notbetrieb eine Fahrzeugtür 2 zu öffnen.

Die Figuren 30 bis 33 richten sich auf das Kompensieren einer beispielsweise bei einem Fahrzeugunfall auf die Handhabe 4 wirkenden Trägheitskraft, um ein ungewolltes Ausschwenken der Handhabe 4 zu verhindern. Hierzu ist ein Masseausgleichselement 52 an der an dem Griffträger 10 bewegbar gelagerten Grundplatte 11 gelagert. Das Masseausgleichselement 52 ist eine Bewegung der Handhabe 4 aus ihrer Ruhestellung heraus bei einer auf die Handhabe 4 wirkenden Trägheitskraft bei einem Fahrzeugunfall blockierend ausgebildet. Genauer gesagt ist das Masseausgleichselement 52 als ein einarmiger Hebel 53 ausgebildet, welcher an der Grundplatte 11 drehbar gelagert ist. Dabei ist das Masseausgleichselement 52 um die an der Grundplatte 11 angeordnete Gelenkachse 36 drehbar gelagert, über welche der Lagerungshebel 14 mit der Grundplatte 11 verbunden ist. Zur Kompensation von Trägheitskräften im Fall eines Fahrzeugunfalls ist es dabei von Vorteil, wenn die Gelenkachse 36 zwischen der Betätigungsachse 19 und der Ausfahrachse 16 angeordnet ist. Das Masseausgleichselement 52 weist einen von der Gelenkachse 36 beabstandet angeordneten Massekörper 54 auf, wobei sich der einarmige Hebel 53 mit dem Massekörper 54 parallel zu der Grundplatte 11 und in eine von der Ausfahrachse 16 wegweisende Richtung erstreckt (siehe zum Beispiel Figur 30). Ferner weist das Masseausgleichselement 52 ein elastisch verformbares Ausrichtungselement 55 auf, welches das Masseausgleichselement 52 in Richtung der Handhabe 4 drängt. Dabei ist das elastisch verformbare Ausrichtungselement 55 als eine Torsionsfeder 56 ausgebildet, welche um die Gelenkachse 36 gewunden ist und von welcher sich ein erster Federschenkel 57 an der Grundplatte 11 und ein zweiter Federschenkel 58 an dem Masseausgleichselement 52 abstützen (siehe zum Beispiel Figuren 30 und 32). Die Grundplatte 11 weist eine Anschlagfläche 59 auf. Dabei drückt das elastisch verformbare Ausrichtungselement 55 den Massekörper 54 zumindest abschnittsweise gegen die Anschlagfläche 59, welche zwischen der Handhabe 4 und dem Massekörper 54 angeordnet ist. Mit Hilfe der Anschlagfläche 59 ist der Massekörper 54 und das Masseausgleichselement 2 ausschließlich in eine von der Handhabe 4 wegweisende Richtung um die Gelenkachse 36 schwenkbar gelagert. Dabei ist an dem Massekörper 54 eine Kontaktfläche 60 ausgebildet, welche zu einem an der Handhabe 4 ausgebildeten Kontaktpunkt 61 ausgerichtet ausgebildet ist (siehe zum Beispiel Figuren 31 und 33). Die Kontaktfläche 60 ragt durch eine in der Grundplatte 11 ausgebildete Aussparung hindurch und erstreckt sich in Richtung des Kontaktpunkts 61 der Handhabe 4. Im Fall einer durch eine Trägheitskraft im Fall eines Fahrzeugunfalls wirkenden Trägheitskraft gelangt der Kontaktpunkt 61 der Handhabe 4 in Anlage an die Kontaktfläche 60, welche ein Ausschwenken der Handhabe 4 in Ausstellrichtung 12 verhindert. Zur Erhöhung der Wirkung des Masseausgleichelements 52 ist die Kontaktfläche 60 in eine von der Gelenkachse 36 wegweisende Richtung rampenförmig ansteigend ausgebildet, wie es beispielsweise in den Figuren 31 und 32 zu erkennen ist. Das Masseausgleichselement 52 ist somit mit der Grundplatte 11 mitbewegt ausgebildet und an der Grundplatte 11 gelagert.

Die vorstehend beschriebene Erfindung ist selbstverständlich nicht auf die beschriebene und dargestellte Ausführungsform beschränkt. Es ist ersichtlich, dass an der in der Zeichnung dargestellten Ausführungsform zahlreiche, dem Fachmann entsprechend der beabsichtigten Anwendung naheliegende Abänderungen vorgenommen werden können, ohne dass dadurch der Bereich der Erfindung, die durch die beigefügten Ansprüche definiert ist verlassen wird. Zur Erfindung gehört alles dasjenige, was in der Beschreibung enthalten und/oder in der Zeichnung dargestellt ist, einschließlich dessen, was abweichend von dem konkreten Ausführungsbeispiel für den Fachmann naheliegt.

## Patentansprüche

1. Türgriffanordnung (3) für ein Kraftfahrzeug (2), aufweisend einen Griffträger (10), eine Handhabe (4) und eine an dem Griffträger (10) gelagerte Grundplatte (11), welche relativ zu dem Griffträger (10) bewegbar ist und an welcher die Handhabe (4) mit Bezug auf die Grundplatte (11) relativ bewegbar gelagert ist,
wobei die Handhabe (4) zumindest eine Ruhestellung und eine Handhabungsstellung, in welcher die Handhabe (4) bei Einbau in eine Fahrzeugtür (2) zur Betätigung gegenüber einer Außenseite (7) der Fahrzeugtür (2) in eine Ausstellrichtung (12) ausgestellt angeordnet ist, einnehmen kann, und
wobei die Grundplatte (11) an dem Griffträger (10) aus einer Ruhelage, in welcher die Handhabe (4) in ihrer Ruhestellung angeordnet ist, in eine Arbeitslage, in welcher die Handhabe (4) in ihrer Handhabungsstellung angeordnet ist, bewegbar ausgebildet ist,
wobei ein Masseausgleichselement (52) an der an dem Griffträger (10) bewegbar gelagerten Grundplatte (11) gelagert ist, welches eine Bewegung der Handhabe (4) aus ihrer Ruhestellung heraus bei einer auf die Handhabe (4) wirkenden Trägheitskraft bei einem Fahrzeugunfall blockierend ausgebildet ist,
**dadurch gekennzeichnet,**
**dass** das Masseausgleichselement (52) als ein einarmiger Hebel (53) ausgebildet ist, welcher an der Grundplatte (11) drehbar gelagert ist.

2. Türgriffanordnung (3) nach Anspruch 1, **dadurch gekennzeichnet, dass** die Handhabe (4) in der Ruhestellung und in der Handhabungsstellung unverschwenkt an der Grundplatte (11) angeordnet ist, wobei die Handhabe (4) durch einen Benutzer manuell aus der Handhabungsstellung in eine Betätigungsstellung zur Öffnung der Fahrzeugtür (2) bewegbar ausgebildet ist, und wobei die Handhabe (4) in der Handhabungsstellung relativ zu der Grundplatte (11) verschwenkt angeordnet ist.

3. Türgriffanordnung (3) nach Anspruch 2, **dadurch gekennzeichnet, dass** das Masseausgleichselement (52) um eine an der Grundplatte (11) angeordnete Gelenkachse (36) drehbar gelagert ist.

4. Türgriffanordnung (3) nach Anspruch 3, **dadurch gekennzeichnet, dass** die Grundplatte (11) über einen Lagerungshebel (14) mit dem Griffträger (10) verbunden ist und die Handhabe (4) über eine an der Grundplatte (11) angeordnete Betätigungsachse (19) schwenkbar gelagert ist, wobei der Lagerungshebel (14) um eine an dem Griffträger (10) angeordnete Ausfahrachse (16) drehbar gelagert ist.

5. Türgriffanordnung (3) nach Anspruch 4, **dadurch gekennzeichnet, dass** die Gelenkachse (36) zwischen der Betätigungsachse (19) und der Ausfahrachse (16) angeordnet ist.

6. Türgriffanordnung (3) nach Anspruch 3, **dadurch gekennzeichnet, dass** das Masseausgleichselement (52) einen von der Gelenkachse (36) beabstandet angeordneten Massekörper (54) aufweist und ein elastisch verformbares Ausrichtungselement (55) das Masseausgleichselement (52) in Richtung der Handhabe (4) drängt.

7. Türgriffanordnung (3) nach Anspruch 6, **dadurch gekennzeichnet, dass** das elastisch verformbare Ausrichtungselement (55) als eine Torsionsfeder (56) ausgebildet ist, welche um die Gelenkachse (36) gewunden ist und von welcher sich ein erster Federschenkel (57) an der Grundplatte (11) und ein zweiter Federschenkel (58) an dem Masseausgleichselement (52) abstützen.

8. Türgriffanordnung (3) nach Anspruch 6, **dadurch gekennzeichnet, dass** die Grundplatte (11) eine Anschlagfläche (59) aufweist, wobei das elastisch verformbare Ausrichtungselement (55) den Massekörper (54) zumindest abschnittsweise gegen die Anschlagfläche (59) drückt, welche zwischen der Handhabe (4) und dem Massekörper (54) angeordnet ist.

9. Türgriffanordnung (3) nach Anspruch 8, **dadurch gekennzeichnet, dass** der Massekörper (54) ausschließlich in eine von der Handhabe (4) wegweisende Richtung um die Gelenkachse (36) schwenkbar gelagert ist.

10. Türgriffanordnung (3) nach Anspruch 6, **dadurch gekennzeichnet, dass** an dem Massekörper (54) eine Kontaktfläche ausgebildet ist, welche zu einem an der Handhabe (4) ausgebildeten Kontaktpunkt (61) ausgerichtet ausgebildet ist.

11. Türgriffanordnung (3) nach Anspruch 10, **dadurch gekennzeichnet, dass** die Kontaktfläche in eine von der Gelenkachse (36) wegweisende Richtung rampenförmig ansteigend ausgebildet ist.

## Claims

1. Door handle assembly (3) for a motor vehicle (2), having a handle support (10), a handle (4) and a base plate (11) which is mounted on the handle support (10) and is movable relative to the handle support (10), and on which the handle (4) is mounted so as to be relatively movable with respect to the base plate (11),
wherein the handle (4) is able to take up at least a neutral position and a handling position, in which when installed in a motor vehicle door (2) the handle (4) is arranged to project in a projection direction (12) with respect to an external side (7) of the motor vehicle door (2) for actuation, and
wherein the base plate (11) is designed to be movable on the handle support (10) from an idle position, in which the handle (4) is disposed in its neutral position, into a working position, in which the handle (4) is disposed in its handling position,
wherein a mass compensation element (52) is mounted on the base plate (11) that is mounted movably on the handle support (10), and is designed to block a movement of the handle (4) out of its neutral position when an inertia force acts on said handle (4) in the event of a traffic accident,
**characterized in that**
the mass compensation element (52) is embodied as a single-arm lever (53) which is mounted rotatably on the base plate (11).

2. Door handle assembly (3) according to claim 1, **characterized in that** in the neutral position and in the handling position the handle (4) is arranged unpivoted on the base plate (11), wherein the handle (4) is designed to be movable manually by a user out of the handling position into an actuation position for opening the vehicle door (2), and wherein in the handling position the handle (4) is pivoted relative to the base plate (11).

3. Door handle assembly (3) according to claim 2, **characterized in that** the mass compensation element (52) is mounted so as to be rotatable about an articulation joint (36) arranged on the base plate (11).

4. Door handle assembly (3) according to claim 3, **characterized in that** the base plate (11) is connected to the handle support (10) via a lever bearing (14), and the handle (4) is mounted so as to pivotable via an actuating pin (19) arranged on the base plate (11), wherein the lever bearing (14) is mounted so as to be rotatable about an extending pin (16) mounted on the handle support (10).

5. Door handle assembly (3) according to claim 4, **characterized in that** the articulation joint (36) is arranged between the actuating pin (19) and the extending pin (16).

6. Door handle assembly (3) according to claim 3, **characterized in that** the mass compensation element (52) includes a mass body (54) arranged at a distance from the articulation joint (36) and an elastically deformable alignment element (55) urges the mass compensation element (52) in the direction of the handle (4).

7. Door handle assembly (3) according to claim 6, **characterized in that** the elastically deformable alignment element (55) is embodied as a torsion spring (56), which is coiled around the articulation joint (36), and of which a first spring leg (57) is braced on the base plate (11) and a second spring leg (58) is braced on the mass compensation element (52).

8. Door handle assembly (3) according to claim 6, **characterized in that** the base plate (11) has a stop surface (59), wherein the elastically deformable alignment element (55) presses at least a portion of the mass body (54) against the stop surface (59), which is arranged between the handle (4) and the mass body (54).

9. Door handle assembly (3) according to claim 8, **characterized in that** the mass body (54) is mounted so as to be pivotable about the articulation joint (36) solely in a direction moving away from the handle (4).

10. Door handle assembly (3) according to claim 6, **characterized in that** a contact surface is formed on the mass body (54), which surface is constructed to be directed towards a contact point (61) formed on the handle (4).

11. Door handle assembly (3) according to claim 10, **characterized in that** the contact surface designed so as to rise in the form of a ramp in a direction away from the articulation joint (36).

## Revendications

1. Ensemble de poignée de porte (3) conçu pour un véhicule automobile (2), comportant un support de poignée (10), une manette de poignée (4) et une plaque de base (11) logée sur le support de poignée (10), laquelle peut être mobile par rapport au support de poignée (10) et sur laquelle est logée de façon relativement mobile la manette de poignée (4) par rapport à la plaque de base (11),
sachant que la manette de poignée (4) peut adopter au moins une position de repos et une position de manipulation, dans laquelle la manette de poignée (4) est disposée déployée dans une direction de déploiement (12) lors du montage dans une porte de véhicule (2) pour manipulation par rapport à une face extérieure (7) de la porte de véhicule (2), et
sachant que la plaque de base (11) est constituée mobile, sur le support de poignée (10), d'une position de repos, dans laquelle la manette de poignée (4) est disposée dans sa position de repos, à une position de fonctionnement, dans laquelle la manette de poignée (4) est disposée dans sa position de manipulation,
sachant qu'un élément de compensation de masse (52) est logé sur la plaque de base (11) logée mobile sur le support de poignée (10), lequel est constitué bloquant un mouvement de la manette de poignée (4) hors de sa position de repos lorsqu'une force d'inertie agit sur la manette de poignée (4) en cas d'accident,
**caractérisé en ce que**
l'élément de compensation de masse (52) est constitué comme un levier à un bras (53), lequel est logé pouvant tourner sur la plaque de base (11).

2. Ensemble de poignée de porte (3) selon la revendication 1, **caractérisé en ce que** la manette de poignée (4) est logée non pivotée sur la plaque de base (11) dans la position de repos et dans la position de manipulation, sachant que la manette de poignée (4) est constituée pouvant être déplacée manuellement par un utilisateur de la position de manipulation à une position d'actionnement pour ouvrir la porte de véhicule (2) et sachant que la manette de poignée (4) est disposée pivotée dans la position de manipulation par rapport à la plaque de base (11).

3. Ensemble de poignée de porte (3) selon la revendication 2, **caractérisé en ce que** l'élément de compensation de masse (52) est logé pouvant tourner autour d'un axe d'articulation (36) disposé sur la plaque de base (11).

4. Ensemble de poignée de porte (3) selon la revendication 3, **caractérisé en ce que** la plaque de base (11) est reliée par un levier de positionnement (14) au support de poignée (10) et la manette de poignée (4) est logée pouvant pivoter par le biais d'un axe d'actionnement (19) disposé sur la plaque de base (11), sachant que le levier de positionnement (14) est logé pouvant tourner autour d'un axe de sortie (16) disposé sur le support de poignée (10).

5. Ensemble de poignée de porte (3) selon la revendication 4, **caractérisé en ce que** l'axe d'articulation (36) est disposé entre l'axe d'actionnement (19) et l'axe de sortie (16).

6. Ensemble de poignée de porte (3) selon la revendication 3, **caractérisé en ce que** l'élément de compensation de masse (52) comporte un corps de masse (54) disposé à distance de l'axe d'articulation (36) et un élément d'orientation élastiquement déformable (55) repousse l'élément de compensation de masse (52) en direction de la manette de poignée (4).

7. Ensemble de poignée de porte (3) selon la revendication 6, **caractérisé en ce que** l'élément d'orientation (55) élastiquement déformable est constitué comme un ressort de torsion (56), lequel est enroulé autour de l'axe d'articulation (36) et sur lequel s'appuient sur la plaque de base (11) une première branche de ressort (57) et sur l'élément de compensation de masse (52) une deuxième branche de ressort (58).

8. Ensemble de poignée de porte (3) selon la revendication 6, **caractérisé en ce que** la plaque de base (11) comporte une surface de butée (59), sachant que l'élément d'orientation (55) élastiquement déformable appuie le corps de masse (54) au moins en partie contre la surface de butée (59), laquelle est disposée entre la manette de poignée (4) et le corps de masse (54) .

9. Ensemble de poignée de porte (3) selon la revendication 8, **caractérisé en ce que** le corps de masse (54) est logé pouvant pivoter exclusivement dans une direction opposée à la manette de poignée (4) autour de l'axe d'articulation (36).

10. Ensemble de poignée de porte (3) selon la revendication 6, **caractérisé en ce qu'**une surface de contact est constituée sur le corps de masse (54), laquelle est constituée orientée vers un point de contact (61) constitué sur la manette de poignée (4).

11. Ensemble de poignée de porte (3) selon la revendication 10, **caractérisé en ce que** la surface de contact est constituée croissant en forme de rampe dans une direction opposée à l'axe d'articulation (36).
